# EUROPÄISCHE PATENTSCHRIFT

(11) **EP 0 014 766 B1**
(45) Veröffentlichungstag und Bekanntmachung des Hinweises auf die Patenterteilung: **18.05.1983**
(21) Anmeldenummer: 79105293.9
(22) Anmeldetag: 20.12.1979
(51) Int. Cl.: H01H 1/00, H01F 5/08, H01F 7/22, H01H 1/02, H01H 1/06, H01H 1/62

(54) **Stromzuführungsvorrichtung für eine supraleitende Magnetspule**
Current supply device for a super-conductive magnetic coil
Dispositif d'amenée de courant pour une bobine magnétique supra-conductrice

(30) Priorität: 18.01.1979 DE 2901892
(43) Veröffentlichungstag der Anmeldung: 03.09.1980
(73) Patentinhaber: SIEMENS AKTIENGESELLSCHAFT, 80333 München (DE)
(72) Erfinder: Hieronymus, Hans, D-8520 Erlangen (DE)

## Beschreibung

Die Erfindung bezieht sich auf eine Stromzuführungsvorrichtung für eine von einem kryogenen Medium gekühlte supraleitende Magnetspule, deren Spulenenden über einen Dauerstromschalter kurzzuschließen sind, mit einer Trennvorrichtung pro Spulenende, die ein ortsfestes, mit dem jeweiligen Spulenende verbundenes und von dem kryogenen Medium mitgekühltes Kontaktteil und ein bewegliches, mit einer Stromversorgungseinrichtung verbundenes, zumindest bei geöffnetem Kontakt auf einer vergleichsweise höheren Temperatur liegendes Kontaktteil sowie eine mechanische Betätigungsvorrichtung zum Aneinanderfügen der Kontaktteile mit vorbestimmter Kontaktkraft bzw. zu deren Trennen nach erfolgtem Kurzschließen der Magnetspule enthält.

Für eine Stromeinspeisung in Magnetspulen mit tiefgekühlten Supraleitern werden Stromzuführungsvorrichtungen benötigt, über die ein elektrischer Strom diesen Leitern von einer auf einem höheren Temperaturniveau, beispielsweise auf Raumtemperatur, befindlichen Stromversorgungseinheit zugeführt wird. Die Leiter der Magnetspule werden dabei mit Hilfe eines kryogenen Mediums, beispielsweise mit flüssigem Helium, auf einem Temperaturniveau unterhalb der sogenannten Sprungtemperatur ihres supraleitenden Materials gehalten. Da diese Sprungtemperatur der bekannten supraleitenden Materialien weit unter der Raumtemperatur liegt, werden zur Überbrückung der entsprechenden Temperaturdifferenzen in den Stromzuführungsvorrichtungen Leiterteile aus elektrisch normalleitendem Material wie beispielsweise aus Kupfer oder Aluminium verwendet. Diese normalleitenden Leiterteile sind dann mit den Supraleitern der Magnetspule an einer Stelle verbunden, die ebenfalls auf einem Temperaturniveau unterhalb der Sprungtemperatur des Supraleitermaterials gehalten wird.

Ist ein magnetisches Feld einer solchen Magnetspule aufgrund eines entsprechenden Stromes erzeugt, so kann die Spule über einen Dauerstromschalter kurzgeschlossen werden, da ihr dann von außen zur Aufrechterhaltung des Feldes praktisch keine Energie mehr zugeführt zu werden braucht, Nur der Energiebedarf der zur Aufrechterhaltung des supraleitenden Zustandes der Spule benötigten Kälteeinrichtungen ist dann noch zu decken. Als Dauerstromschalter sind dabei Schalter mit besonders niedrigem Widerstand geeignet, so daß der Strom dann fast ungedämpft in dem von Spule und Dauerstromschalter gebildeten kurzgeschlossenen Stromkreis fließen kann (vgl. beispielsweise DE-C 23 24 371 und DE-A 27 07 589).

Ein entsprechender Schalter zum Kurzschließen eines Supraleitungsmagneten ist ferner aus der US-A-3 551 861 bekannt. Dieser Schalter ist mit einem Gestänge mechanisch zu betätigen, das verhältnismäßig stabil ausgebildet ist und zugleich als Stromzuführung dient. Die Kontaktteile des Schalters enthalten supraleitendes Material und werden von dem den Supraleitungsmagneten kühlenden kryogenen Medium mitgekühlt. Die ebenfalls mitgekühlten Teile des Schaltgestänges sind mit Kühlrippen versehen, um einen guten Wärmeaustausch zwischen dem Kühlmedium und den stromführenden Gestängeteilen zu gewährleisten.

Über die ständig angeschlossenen normalleitenden Leiterteile einer solchen Stromzuführungsvorrichtung wird jedoch dem die Leiter der Magnetspule kühlenden kryogenen Medium immer Wärme zugeführt, obwohl bei erregter und kurzgeschlossener Magnetspule eine Stromzuführung während des Dauerbetriebs nicht mehr benötigt wird. Zur Vermeidung entsprechender Wärmeverluste kann deshalb die Stromzuführungsvorrichtung mit einer Trennvorrichtung versehen sein, um elektrisch und thermisch gut leitende Leiterteile der Stromzuführung, die mit der Stromversorgunseinrichtung auf Raumtemperatur verbunden sind, während des Dauerbetriebs der Magnetspule von Leiterteilen, die sich in dem kryogenen Medium befinden, zu trennen (vgl. beispielsweise die Zeitschrift "Elektrie", Bd. 19 (1965), Heft 4, Seite 179). Eine entsprechende Trennvorrichtung enthält im allgemeinen ein ortsfestes, kaltes Kontaktteil und ein bewegliches, warmes Kontakttiel sowie eine mechanische Betätigungsvorrichtung, mit der die Kontaktteile mit vorbestimmter Kontaktkraft aneinanderzufügen sind bzw. nach dem Kurzschließen der Magnetspule voneinander zu trennen sind.

Bei der Gestaltung einer solchen Stromzuführungsvorrichtung mit Trennvorrichtung ergibt sich zwangsläufig die Schwierigkeit, daß das entfernte und dabei etwa auf Raumtemperatur erwärmte Kontaktteil wieder mit dem kalten Kontaktteil in thermische Verbindung zu bringen ist und somit dieses erwärmt. Dabei müssen besonders die sehr unterschiedlichen spezifischen Wärmen dieser beiden Kontaktteile mit berücksichtigt werden. Es besteht dann gegebenenfalls die Gefahr, daß zuviel Wärme in das kalte Kontaktteil und somit in den mit ihm verbundenen Spulenanschluß eingeleitet wird und dann das supraleitende Material zumindest an dieser Stelle normalleitend wird. Diese Gefahr ist hauptsächlich vor einem Entregungsvorgang gegeben, wenn noch der volle Strom in der Magnetspule fließt.

Aufgabe der Erfindung ist es deshalb, eine Stromzuführungsvorrichtung mit einer Trennvorrichtung anzugeben, bei der diese Schwierigkeiten wesentlich verringert sind. Insbesondere soll dabei die Temperatur der Verbindungsstelle zum Supraleiter auch unmittelbar nach dem Aneinanderfügen des warmen Kontaktteiles an das kalte Kontaktteil so niedrig zu halten sein, daß bei entsprechender Kühlung der Zuleitungsteile eine unmittelbare Gefahr eines Normalleitend-Werdens der Supraleiter praktisch nicht besteht.

Diese Aufgabe wird für eine Stromzuführungsvorrichtung der eingangs genannten Art erfindungsgemäß durch die folgenden Merkmale gelöst:
a) das Massenverhältnis von gekühltem Kontaktteil zu beweglichem Kontaktteil beträgt mindestens 5: 1,
b) das gekühlte Kontaktteil ist in Stromführungsrichtung langgestreckt gestaltet und sein dem Kontaktbereich abgewandtes Ende ist mit Mitteln zur Oberflächenvergrößerung versehen und mit dem Spulenende verbunden und
c) der Wärmewiderstand des gekühlten Kontaktteils zwischen dem Kontaktbereich und der Anschlußstelle des Spulenendes beträgt pro 1000 A maximal zu übertragenden Strom mindestens 0,2 K_{/}W.

Unter einer in Stromführungsrichtung langgestreckten Gestalt des gekühlten Kontaktteils ist dabei eine Form zu verstehen, deren Länge zwischen dem Kontaktbereich und der Anschlußstelle für die Supraleiter wesentlich größer als deren mittlere Ausdehnung in dazu senkrechten Richtungen ist.

Die Vorteile dieser Gestaltung einer Stromzuführungsvorrichtung bestehen insbesondere darin, daß im getrennten Zustand ihrer Kontaktteile praktisch keine Wärmeeinleitung in das kryogene Medium über die Stromzuführungsvorrichtung erfolgt und auch bei einem Aneinanderfügen der Kontaktteile die Wärmeeinleitung verhältnismäßig gering ist, da aufgrund des gewählten großen Massenverhältnisses zwischen warmem und kaltem Kontaktteil nur eine entsprechend kleine Wärmemenge von dem warmen auf das kalte Kontaktteil übergehen kann. Außerdem gelangt diese Wärmemenge nicht unmittelbar zu dem angeschlossenen supraleitenden Spulenende, weil das gekühlte Kontaktteil verhältnismäßig langgestreckt gestaltet ist und einen vorbestimmten Mindestwärmewiderstand hat. Es bildet sich so unmittelbar nach dem Zusammenfügen des warmen und kalten Kontaktteiles über das kalte Kontaktteil vorteilhaft ein Temperaturgefälle aus, und die auf das kalte Kontaktteil übertragene Wärmemenge wird an dessen dem Kontaktbereich abgewandten Ende großflächig an das kühlende kryogene Medium abgegeben, bevor sie das angeschlossene supraleitende Spulenende erwärmen kann. Die Gefahr eines Normalleitend-Werdens der Supraleiter der Magnetspule ist somit gering.

Darüber hinaus ist auch die Zeit bis zur völligen Wiederabkühlung des kalten Kontaktteils verhältnismäßig kurz und liegt beispielsweise bei nur einigen 10 Sekunden, falls der Wärmewiderstand des gekühlten Kontaktteils pro 1000 A zu übertragenden Strom höchstens 3 K/W beträgt.

Das Massenverhältnis zwischen warmem und kaltem Kontaktteil wird vorteilhaft sehr groß gewählt und liegt beispielsweise bei mindestens 10:1. Die obere Grenze dieses Massenverhältnisses wird insbesondere durch die mechanische Belastbarkeit des kleineren warmen Kontaktteils unter Einfluß der Kontaktkraft festgelegt. Die Kontaktkraft kann im geschlossenen Zustand der Trennvorrichtung vorteilhaft mindestens 500 N, vorzugsweise mindestens 1000 N betragen.

Gemäß einer Weiterbildung der Stromzuführungsvorrichtung nach der Erfindung kann wenigstens eine der Kontaktflächen der beiden Kontaktteile gekrümmt, vorzugsweise kugelkappenförmig gestaltet sein. Unter Einfluß einer verhältnismäßig großen Kontaktkraft wird so ein geringer Übergangswiderstand zwischen den beiden Kontaktteilen der Trennvorrichtung erreicht.

Dieser Übergangswiderstand ist dann besonders gering, wenn die einander zugewandten Seiten der Kontaktteile, die beispielsweise aus Kupfer bestehen, jeweils mit einem Kontaktstück aus Feinsilber versehen sind.

Darüber hinaus kann der Stromzuführungsvorrichtung nach der Erfindung vorteilhaft ein zu dem Dauerstromschalter parallelliegender Kurzschlußschalter und eine mechanische Stellvorrichtung zugeordnet sein, die in Abhängigkeit von dem Schaltzustand der Kontaktteile der Trennvorrichtung den Kurzschlußschalter bei aneinandergefügten Kontaktteilen geöffnet und bei getrennten Kontaktteilen geschlossen hält. Es wird so verhindert, daß ein unbeabsichtigtes oder vorzeitiges Öffnen des Dauerstromschalters der erregten Magnetspule bei noch nicht erfolgter Verbindung der Kontaktteile der Stromzuführungsvorrichtungen eine Beschädigung oder sogar Zerstörung des Dauerstromschalters und hohe elektrische Spannungen an den Spulenenden verursacht.

Weitere Ausbildungen der Stromzuführungsvorrichtung nach der Erfindung sind in den übrigen Unteransprüchen gekennzeichnet.

Anhand der schematischen Zeichnung wird nachfolgend die Erfindung noch weiter erläutert. Dabei ist in den Fig. 1 und 2 eine Stromzuführungsvorrichtung für eine supraleitende Magnetspule veranschaulicht, während in Fig. 3 solche. Stromzuführungsvorrichtungen in Verbindung mit einem zusätzlichen Kurzschlußschalter angedeutet sind.

Mit der in Fig. 1 nur teilweise als Längsschnitt ausgeführten Stromzuführungsvorrichtung kann eine in der Figur nicht dargestellte supraleitende Magnetspule an eine ebenfalls nicht gezeigte, auf Raumtemparatur liegende Stromversorgungseinrichtung angeschlossen werden. Die Magnetspule befindet sich innerhalb eines Kryostaten in einem Bad 2 eines kryogenen Mediums wie beispielsweise flüssigen Heliums, mit dem die supraleitenden Leiter der Spule unterhalb des für ihr supraleitendes Material charackteristischen Sprungpunktes vom supraleitenden in den normalleitenden Zustand gehalten werden. Die Stromzuführungsvorrichtung enthält ein ortsfestes, im wesentlichen in dem Bad 2 verlaufendes und somit gekühltes Kontaktteil 3 mit einem in Stromführungsrichtung langgestreckten, vollzylindrischen Bauteil 4, das an seinem oberen aus dem Bad 2 herausragenden und einem Kontaktbereich 5 zugewandten Ende in ein scheibenförmiges, horizontal verlaufendes Bauteil 6 übergeht. Die dem Kontaktbereich 5 zugewandte Seite dieses scheibenförmigen Bauteils ist mit einem Kontaktstück 8 mit ebener Kontaktfläche 9 versehen. An dem dem Kontaktbereich 5 abgewandten Ende 10 des langgestreckten Bauteils 4 des Kontaktteils 3 sind mehrere Kühlfahnen befestigt, von denen in der Darstellung der Fig. 1 nur zwei Fahnen 11 1 und 12 ersichtlich sind. Gemäß dem in Fig. 2 dargestellten Querschnitt durch diese Kühlfahnen können jedoch an dem unteren Ende 10 des Kontaktteils 3 auch noch weitere Kühlfahnen 13 und 14 angebracht sein. Mit Hilfe der Kühlfahnen wird eine großflächige Kühlung des unteren Endes 10 des Kontaktteiles 3 erreicht, so daß dieses Ende stets zumindest annähernd die Temperatur des kryogenen Mediums in dem Bad 2 hat. An diesem Ende kann deshalb vorteilhaft ein supraleitendes Endstück 16 der Magnetspule angeschlossen sein.

Die ortsfeste Lage des gekühlten Kontaktteils 3 wird mit Hilfe eines dünnwandigen, vertikal verlaufenden Stahlrohres 18 gewährleistet, dessen oberes Ende an einem in der Figur nicht dargestellten Gehäuse und dessen unteres Ende an einer mit dem scheibenförmigen, außerhalb des Bades 2 liegenden Bauteil 7 des Kontaktteils 3 verbundenen Platte 19 befestigt ist.

In dem von dem ortsfesten Stahlrohr 18 und der Platte 19 begrenzten, nach oben offenen Raum 20 ist ein in vertikaler Richtung längs der Rohrachse mittels einer in der Figur nicht dargestellten Betätigungsvorrichtung bewegliches Kontaktteil 22 der Stromzuführungsvorrichtung angeordnet. Dieses Kontaktteil enthält ein ebenfalls vollzylindrisches Bauteil 23, das an seinem unteren, dem Kontaktbereich 5 zugewandten Ende mit einem Kontaktstück 24 mit gekrümmter, vorzugsweise leicht kugelkappenförmig gewölbter Kontaktfläche 25 versehen ist. Das obere, dem Kontaktbereich 5 abgewandten Ende des Kontaktteils 22 ist zu einem scheibenförmigen Bauteil 26 verbreitert, an dem eine elektrische Zuleitung 28 angeschlossen ist, über die das Kontaktteil 22 mit der externen Stromversorgungseinheit verbunden ist. Diese Zuleitung besteht beispielsweise aus einem Kupfernetz, dessen Querschnitt wegen der entstehenden Joule'schen Verluste vorbestimmt ist und das von verdampfendem Helium gekühlt wird. Diese Zuleitung 28 ist von einem dünnwandigen, am Außenrand des scheibenförmigen Bauteils 26 befestigten starren Stahlrohr 29 konzentrisch umgeben, das eine mechanisch feste Verbindung zwischen der in der Figur nicht dargestellten Betägigungsvorrichtung und dem Kontaktteil 22 darstellt. Mit dieser Betätigungsvorrichtung wird das Kontaktteil 22 vorteilhaft mit einer Kraft von mindestens 500 N, vorzugsweise von mindestens 1000 N, beispielsweise 2000 N auf das Kontaktstück 8 des feststehenden, kalten Kontaktteils 3 gepreßt bzw. von diesem getrennt. Durch eine Festlegung des Hubs kann gegebenenfalls die Temperatur des warmen Kontaktteils 22 im hochgezogenen Zustand beeinflußt werden.

Wird als Material für die Kontaktstücke 8 und 24 Feinsilber gewählt, so wird aufgrund der hohen Kontaktkraft und der entsprechenden Gestaltung der Kontaktflächen 9 und 25 ein besonders geringer Übergangswiderstand zwischen den Kontaktteilen 22 und 3 gewährleistet. Die Bauteile 23 und 26 des Kontaktteils 22 sowie die Bauteile 4 und 7 des Kontaktteils 3 und auch die Kühlfahnen 11 bis 14 bestehen zweckmäßig aus einem normalleitenden, elektrisch und thermisch gut leitenden Material wie beispielsweise Kupfer.

Gemäß der Erfindung ist vorgesehen, daß die Masse des unteren, durch das Helium-Bad 2 auf Tieftemperatur gehaltenen Kontaktteils 3 sehr groß im Vergleich zu dem oberen, beweglichen warmen Kontaktteil 22 ist. Das Massenverhältnis zwischen diesen Kontaktteilen soll dabei mindestens 5:1, vorzugsweise mindestens 10:1 betragen. Die obere Grenze dieses Verhältnisses ist durch die mechanische Stabilität des warmen 'Kontaktteils 22 unter Einwirkung der vorbestimmten Kontaktkraft festgelegt. Mit dieser Maßnahme wird erreicht, daß bei einem Aneinanderfügen des noch warmen Kontaktteils 22 an das kalte Kontaktteil 3 eine entsprechend begrenzte Wärmemenge auf das Kontaktteil 3 übertragen wird. Um dann eine unmittelbare Weiterleitung dieser Wärmemenge auf das supraleitende Spulenende 16 zu verhindern, ist ferner das kalte Kontaktteil 3 so gestaltet, daß es pro 1000 A maximal zu übertragenden Strom einen Wärmewiderstand von mindestens 0,2 K/W, vorzugsweise von mindestens 0,5 K/W aufweist. Der obere Grenzwert des Wärmewiderstandes ist hauptsächlich durch die erzeugte Joule'sche Wärme und die maximal zulässige Zeit zur Wiederabkühlung des Kontaktteils 3 festgelegt. Zweckmäßig werden Werte über 3 K/W, vorzugsweise über 1 K/W pro 1000 A Strom nicht überschritten. Es ist so gewährleistet, daß sich das Kontaktteil 3 innerhalb einer verhältnismäßig kurzen Zeit, beispielsweise unter 1 Minute, auch an dem mit dem beweglichen Kontaktteil 22 verbundenen Ende ausreichend wiederabkühlt. Der gewünschte Wärmewiderstand des Kontaktteils 3 wird bei vorgegebenen Materialeigenschaften dadurch erreicht, daß seine Länge 1 in vertikaler Richtung mindestens doppelt so groß wie seine mittlere Ausdehnung in horizontaler Richtung ist. Das kalte Kontaktteil 3 enthält deshalb ein langgestrecktes, vollzylindrisches Bauteil 4 mit einer geringen horizontalen Ausdehnung a. Aufgrund der zusätzlich noch an seinem unteren Ende 10 angebrachten Kühlfahnen 11 bis 14 wird dabei gewährleistet, daß sich dieses Ende 10 mit dem an ihm angeschlossenen supraleitenden Endstück 16 der Magnetspule stets zumindest annähernd auf der Temperatur des Helium-Bades 2 befindet. Es bildet sich dann über das langgestreckte Bauteil 4 des Kontaktteils 3 kurzfristig nach dem Aneinanderfügen der beiden Kontaktteile 3 und 22 ein Temperaturgefälle aus, das in verhältnismäßig kurzer Zeit praktisch vollständig wieder abgebaut wird. Durch den Wärmewiderstand vorbestimmter Größe zwischen den aneinandergefügten Kontaktflächen 9 und 25 einerseits sowie dem supraleitenden Anschluß 16 der Magnetspule andererseits wird somit eine sprunghafte Temperaturzunahme an den Leitern der Magnetspule verhindert.

Gemäß einem Ausführungsbeispiel einer 1000 A-Stromzuführungsvorrichtung nach den Fig. 1 und 2 bestehen die Kontaktteile 3 und 22 im wesentlichen aus Elektrolytkupfer mit aufgelöteten Kontaktstücken 8 bzw. 25 aus Feinsilber. Die Kontaktfläche 9 ist dabei plan, während die Kontaktfläche 25 kugelig gestaltet ist mit einem Kugelradius von etwa 80 bis 100 mm. Die Masse des kalten Kontaktteils 3 einschließlich der Kühlfahnen 11 bis 14 beträgt etwa 300 g, während das bewegliche Kontaktteil 22 eine Masse von etwa 30 g hat. Die Kühlfläche der Kühlfahnen ist etwa 100 cm² groß, und der Wärmewiderstand zwischen der Kontaktstelle und der Anschlußstelle des Supraleiters 16 liegt zwischen 0,5 und 1 K/W. Wird dann das warme, zunächst auf einer Temperatur von etwa 280 bis 300 K liegende Kontaktteil 22 mit dem kalten Kontaktteil 3 auf der Temperatur des Helium-Bades 2 von etwa 4 K zusammengefügt, so baut sich das dabei entstehende Temperaturgefälle längs des kalten Kontaktteils 3 nach etwa 30 sec. praktisch wider vollständig ab.

In Fig. 3 sind in Form eines Längsschnittes zwei Stromzuführungsvorrichtungen 30 und 31 angedeutet, die der Stromzuführungsvorrichtung gemäß Fig. 1 entsprechen und die an Enden 33 und 34 einer supraleitenden Magnetspule 35 angeschlossen sind. Diese Spulenenden 33 und 34 können über einen Dauerstromschalter 37 elektrisch kurzgeschlossen werden. Dem Dauerstromschalter 37 ist ein weiterer Kurzschlußschalter 38 parallelgeschaltet, der mittels einer in der Figur nur angedeuteten mechanischen Stellvorrichtung 40 mit den beweglichen Kontaktteilen 22 der Stromzuführungsvorrichtungen 30 und 31 derart verbunden ist, daß er nur im geschlossenen Zustand der Kontaktteile 3 und 22 der Stromzuführungsvorrichtungen zu öffnen ist, jedoch unmittelbar vor und während einer Trennung dieser Kontaktteile immer geschlossen bleibt. Mit dieser Maßnahme wird verhindert, daß im abgetrennten Zustand der Stromzuführungsvorrichtungen, wenn durch die Spule 35 und den Dauerstromschalter 37 ein Dauerstrom fließt, bei versehentlichem Öffnen dieser Schalter beschädigt oder sogar zerstört wird und sehr hohe elektrische Spannungen an den Spulenenden 33 und 34 auftreten.

## Patentansprüche

1. Stromzuführungsvorrichtung für eine von einem kryogenen Medium gekühlte supraleitende Magnetspule, deren Spulenenden (16) über einen Dauerstromschalter kurzzuschließen sind, mit einer Trennvorrichtung pro Spulenende (16), die ein ortsfestes, mit dem jeweiligen Spulenende (16) verbundenes und von dem kryogenen Medium mitgekühltes Kontaktteil (3) und ein bewegliches, mit einer Stromversorgungseinrichtung verbundenes, zumindest bei geöffnetem Kontakt auf einer vergleichsweise höheren Temperatur liegendes Kontaktteil (22) sowie eine mechanische Betätigungsvorrichtung zum Aneinanderfügen der Kontaktteile (3, 22) mit vorbestimmter Kontaktkraft bzw. zu deren Trennen nach erfolgtem Kurzschließen der Magnetspule enthält, gekennzeichnet durch die folgenden Merkmale;
a) daß das Massenverhältnis von gekühltem Kontaktteil (3) zu beweglichem Kontaktteil (22) mindestens 5:1 beträgt,
b) daß das gekühlte Kontaktteil (3) in Stromführungsrichtung langgestreckt gestaltet ist und sein dem Kontaktbereich (5) abgewandtes Ende (10) mit Mitteln zur Oberflächenvergrößerung versehen und mit dem Spulenende (16) verbunden ist und
c) daß pro 1000 Ampere maximal zu übertragenden Strom der Wärmewiderstand des gekühlten Kontaktteils (3) zwischen dem Kontaktbereich (5) und der Anschlußstelle des Spulenendes (16) mindestens 0,2 Kelvin pro Watt beträgt.

2. Stromzuführungsvorrichtung nach Anspruch 1, gekennzeichnet durch ein Massenverhältnis von gekühltem Kontaktteil (3) zu beweglichem Kontaktteil (22) von mindestens 10:1.

3. Stromzuführungsvorrichtung nach Anspruch 1 oder 2, dadurch gekennzeichnet, daß das gekühlte Kontaktteil (3) an seinem dem Kontaktbereich (5) abgewandten Ende (10) mit Kühlfahnen (11 bis 14) zur Oberflächenvergrößerung versehen ist.

4. Stromzuführungsvorrichtung nach einem der Ansprüche 1 bis 3, dadurch gekennzeichnet, daß pro 1000 Ampere maximal zu übertragenden Strom der Wärmewiderstand des gekühlten Kontaktteils (3) mindestens 0,5 Kelvin pro Watt beträgt.

5. Stromzuführungsvorrichtung nach einem der Ansprüche 1 bis 4, dadurch gekennzeichnet, daß pro 1000 Ampere maximal zu übertragenden Strom der Wärmewiderstand des gekühlten Kontaktteils (3) höchstens 3 Kelvin pro Watt, vorzugsweise höchstens 1 Kelvin pro Watt, beträgt.

6. Stromzuführungsvorrichtung nach einem der Ansprüche 1 bis 5, dadurch gekennzeichnet, daß die Länge (I) des gekühlten Kontaktteils (3) in Stromführungsrichtung mindestens doppelt so groß wie seine mittlere Ausdehnung in dazu senkrechter Richtung ist.

7. Stromzuführungsvorrichtung nach einem der Ansprüche 1 bis 6, dadurch gekennzeichnet, daß wenigstens eine der Kontaktflächen (25, 9) der beiden Kontaktteile (22 bzw. 3) gekrümmt, vorzugsweise kugelkappenförmig gestaltet ist.

8. Stromzuführungsvorrichtung nach einem der Ansprüche 1 bis 7, dadurch gekennzeichnet, daß die einander zugewandten Seiten von Kontaktteilen (3, 22) aus Kupfer jeweils mit einem Kontaktstück (8 bzw. 24) aus Feinsilber versehen sind.

9. Stromzuführungsvorrichtung nach einem der Ansprüche 1 bis 8, dadurch gekennzeichnet, daß die Kontaktfläche (9) des gekühlten Kontaktteils (3) außerhalb eines Bades (2) des kryogenen Mediums liegt.

10. Stromzuführungsvorrichtung nach einem der Ansprüche 1 bis 9, dadurch gekennzeichnet, daß die Kontaktkraft in geschlossenem Zustand der Trennvorrichtung mindestens 500 N, vorzugsweise mindestens 1000 N, beträgt.

11. Stromzuführungsvorrichtung nach einem der Ansprüche 1 bis 10, gekennzeichnet durch einen zu dem Dauerstromschalter (37) parallelliegenden Kurzschlußschalter (38) und eine mechanische Stellvorrichtung (40), die in Abhängigkeit von dem Schaltzustand der Kontaktteile (3, 22) der Trennvorrichtungen (30, 31) den Kurzschlußschalter (38) bei aneinandergefügten Kontaktteilen (3, 22) geöffnet und bei getrennten Kontaktteilen (3, 22) geschlossen hält (Fig. 3).

12. Stromzuführungsvorrichtung nach Anspruch 11, gekennzeichnet durch einen von dem kryogenen Medium mitgekühlten Kurzschlußschalter (38).

13. Stromzuführungsvorrichtung nach einem der Ansprüche 1 bis 12, dadurch gekennzeichnet, daß der Hub des beweglichen Kontaktteils (22) gegenüber dem gekühlten Kontaktteil (3) auf einen vorbestimmten Wert begrenzt ist.

## Revendications

1. Dispositif d'amenée de courant électrique pour une bobine magnétique supraconductrice refroidie par un milieu cryogène, les extrémités (16) de la bobine devant être court-circuitées par un interrupteur de courant électrique permanent, comprenant un dispositif de coupure par extrémité (16) de bobine, qui contient une partie (3) de contact fixe, reliée à l'extrémité (16) de bobine respective et refroidie par le milieu cryogène et une partie (22) de contact mobile, reliée à un dispositif d'alimentation en courant électrique et se trouvant, au moins lorsque le contact est ouvert, à une température comparativement plus élevée, ainsi qu'un dispositif mécanique de manoeuvre pour mettre en contact les parties (3, 22) de contact avec une force de contact déterminée à l'avance ou pour les séparer après que la bobine magnétique a été mise en court-circcuit, caractérisé par les dispositions suivantes:
a) le rapport massique de la partie (3) de contact refroidie à la partie (22) de contact mobile s'élève au moins à 5 :1,
b) la partie (3) de contact refroidie est conformée de manière à s'étendre longitudinalement suivant la direction de passage du courant électrique et son extrémité (10) se trouvant du côté opposé à.la zone (5) de contact est munie de moyens pour augmenter la surface et est reliée à l'extrémité (16) de bobine, et
c) pour un courant électrique maximum à faire passer de 1000 Ampères, la résistance calorifique de la partie (3) de contact refroidie, entre la zone (5) de contact et l'emplacement de raccordement de l'extrémité (16) de la bobine, s'élève au moins à 0,2 Kelvin par Watt.

2. Dispositif d'amenée de courant électrique suivant la revendication 1, caractérisé par un rapport massique de la partie (3) de contact refroidie à la partie (22) de contact mobile, d'au moins 10:1.

3. Dispositif d'amenée de courant électrique suivant la revendication 1 ou 2, caractérisé en ce que la partie (3) de contact refroidie est munie, à son extrémité (10) qui se trouve du côté opposé à la zone (5) de contact, d'ailettes (11 à 14) de refroidissement, en vue d'augmenter la surface.

4. Dispositif d'amenée de courant électrique suivant l'une des revendications 1 à 3, caractérisé en ce que pour un courant électrique maximum à faire passer de 1000 Ampères, la résistance calorifique de la partie (3) de contact refroidie s'élève au moins à 0,5 Kelvin par Watt.

5. Dispositif d'amenée de courant électrique suivant l'une des revendications 1 à 4, caractérisé en ce que pour un courant électrique maximum à faire passer de 1000 Ampères, la résistance calorifique de la partie de contact refroidie s'élève au plus à 3 Kelvin par Watt et, de préférence, au plus à 1 Kelvin par Watt.

6. Dispositif d'amenée de courant électrique suivant l'une des revendications 1 à 5, caractérisé en ce que la longueur (l) de la partie (3) de contact refroidie, suivant la direction de passage du courant électrique est au moins deux fois plus grande que son étendue médiane, suivant une direction perpendiculaire à la direction de passage du courant.

7. Dispositif d'amenée de courant électrique suivant l'une des revendications 1 à 6, caractérisé en ce qu'au moins l'une des surfaces (25, 9) de contact des deux parties (22 et 23) de contact est incurvée et, de préférence, est conformée en calotte sphérique.

8. Dispositif d'amenée de courant électrique suivant l'une des revendications 1 à 7, caractérisé en ce que les côtés tournés l'un vers l'autre des parties (3, 22) de contact en cuivre sont munis d'une pièce (8 et 24) de contact en argent fin.

9. Dispositif d'amenée de courant électrique suivant l'une des revendications 1 à 8, caractérisé en ce que la surface (9) de contact de la partie (3) de contact refroidie se trouve en dehors d'un bain (2) du milieu cryogène.

10. Dispositif d'amenée de courant électrique suivant l'une des revendications 1 à 9, caractérisé en ce que la force de contact à l'état fermé du dispositif de coupure s'élève au moins à 500 N et, de préférence, au moins à 1000 N.

11. Dispositif d'amenée de courant électrique selon l'une des revendications 1 à 10, caractérisé par un interrupteur (38) de court-circuit monté en parallèle à l'interrupteur (37) de courant permanent et par un dispositif (40) mécanique de manoeuvre qui, en fonction de l'état de commutation des parties (3, 22) de contact des dispositifs (30, 31) de coupure, ouvre l'interrupteur (38) de court-circuit lorsque les parties (3, 22) de contact sont en contact, et le maintient fermé lorsque les parties (3, 22) de contact sont séparées (figure 3).

12. Dispositif d'amenée de courant électrique suivant la revendication 11, caractérisé par un interrupteur (38) de court-circuit refroidi par le milieu cryogène.

13. Dispositif d'amenée de courant électrique suivant l'une des revendications 1 à 12, caractérisé en ce que la course de la partie (22) de contact mobile, par rapport à la partie (3) de contact refroidie, est limitée à une valeur déterminée à l'avance.

## Claims

1. A power supply arrangement for a superconducting magnetic coil which is cooled by a cryogenic medium and the ends of which (16) are to be short-circuited by a constant current switch, said arrangement comprising a separating device for each coil end (16) which includes a stationary contact element (3), which is connected to the respective coil terminal (16) and is cooled by the cryogenic medium, and a movable contact element (22), which is connected to a power supply system and is at a relatively higher temperature, at least when the contact is open, and which contains a mechanical operating mechanism for joining the contact elements (3, 22) by a predetermined contact force, or for their separation after short- circuiting of the magnetic coil has occurred, characterised by the following'features:
a) that the mass ratio of the cooled contact element (3) to the movable contact element (22) is at least 5 : 1 ;
b) that the cooled contact element (3) is elongated in the direction of current flow and at its end (10) remote from the contact region (5) is provided with means for increasing the surface area and is connected to the coil end (16); and
c) that for every 1000 amperes of the maximum current to be transferred, the thermal resistance of the cooled contact element (3) between the contact region (5) and the connection point of the coil end (16) is at least 0.2 Kelvin per watt.

2. A power supply arrangement according to Claim 1, characterised by a mass ratio of the cooled contact element (3) to the moving contact element (22) of at least 10:1.

3. A power supply arrngement according to Claim 1 or Claim 2, characterised in that at its end (10) remote from the contact region (5), the cooled contact element (3) is provided with cooling fins (11 to 14) to increase the surface area.

4. A power supply arrangement according to one of Claims 1 to 3, characterised in that for every 1000 amperes of the maximum current to be transferred, the thermal resistance of the cooled contact element (3) is at least 0.5 Kelvin per watt.

5. A power supply arrangement according to one of Claims 1 to 4, characterised in that for every 1000 amperes of the maximum current to be transferred, the thermal resistance of the cooled contact element (3) is at most 3 Kelvin per watt, preferably at most 1 Kelvin per watt.

6. A power supply arrangement according to one of Claims 1 to 5, characterised in that in the direction of current flow, the length (I) of the cooled contact element is at least twice as great as its mean extension in the direction perpendicular thereto.

7. A power supply arrangement according to one of Claims 1 to 6, characterised in that at least one of the contact surfaces (25, 9) of the two contact elements (22 or 3 respectively) is curved, preferably calotte-shaped.

8. A power supply arrangement according to one of Claims 1 to 7, characterised in that the facing sides of the contact elements (3, 22) which consist of copper, are in each case provided with a contact piece (8 and 24) made of refined silver.

9. A power supply arrangement according to one of Claims 1 to 8, characterised in that the contact surface (9) of the cooled contact element (3) is located outside a bath (2) of the cryogenic medium.

10. A power supply arrangement according to one of Claims 1 to 9, characterised in that, in the closed position of the separating device, the contact force is at least 500 N, preferably at least 1000 N.

11. A power supply arrangement according to one of Claims 1 to 10, characterised by a short-circuit switch (38) located in parallel with the constant current switch (37), and by a mechanical regulating device (40) which, in dependence on the switching position of the contact elements (3, 22) of the separating devices (30, 31 keeps the short-circuit switch (38) open when the contact elements (3, 22) are joined, and closed when the contact elements (3, 22) are separated (Figure 3).

12. A power supply arrangement according to Claim 11, characterised by a short-circuit switch (38) which is cooled by the cryogenic medium.

13. A power supply arrangement according to one of Claims 1 to 12, characterised in that the travel of the movable contact element (22) with respect to the cooled contact element (3) is limited to a predetermined value.
